# EUROPÄISCHE PATENTSCHRIFT

(11) **EP 1 110 486 B1**
(45) Veröffentlichungstag und Bekanntmachung des Hinweises auf die Patenterteilung: **28.07.2004**
(21) Anmeldenummer: 00123456.6
(22) Anmeldetag: 06.11.2000
(51) Int. Cl.: A47C 11/00, A47C 13/00

(54) **Bausatz zur Erzeugung einer Sitzbank, insbesondere zum Einsatz im Freien**
Construction kit for a seat bench, particularly for outdoor use
Ensemble de construction pour un banc, notamment pour utilisation en plein air

(30) Priorität: 21.12.1999 DE 29922389 U
(43) Veröffentlichungstag der Anmeldung: 27.06.2001
(73) Patentinhaber: MWH-Metallwerk Helmstadt GmbH, 74921 Helmstadt-Bargen (DE)
(72) Erfinder: Rüthers, Martin, 44143 Dortmund (DE)
(74) Vertreter: Geitz Truckenmüller Lucht

(56) Entgegenhaltungen:
- DE-A- 1 554 264
- DE-U- 29 506 593
- GB-A- 613 339

## Beschreibung

Die Erfindung richtet sich auf einen Bausatz zur Erzeugung einer Sitzbank gemäß dem Oberbegriff des Anspruchs 1, vgl. DE-U-295 06 593.

Es gibt eine Vielzahl von Möglichkeiten, Sitzbänke zu gestalten. Eine Besonderheit liegt in Sitzbänken, die zum Aufstellen im Freien gedacht sind, sie müssen robust, witterungsbeständig und insbesondere soweit wie möglich vandalismusresistent sein, da sie erheblichen Belastungen ausgesetzt sein können. Aus der genannten Druckschrift DE-U-295 06 593 ist eine Sitzeinrichtung bekannt, bei der Sitz- und Ablageflächen an einer gemeinsamen Traverse befestigbar sind, die außenrandseitig an säulenartigen Ständern befestigt ist, derart, daß am gleichen Ständer noch andere Traversen mit Sitz- oder Ablageflächen angeordnet werden können. Die bekannte Lösung ist konstruktiv vergleichsweise aufwendig, so daß ihr Einsatz nur dort möglich ist, wo entsprechende Geldmittel zur Verfügung stehen.

Gleichzeitig besteht der Wunsch einer möglichst vielfältigen Anpassungsmöglichkeit an die örtlichen Gegebenheiten, die Landschafts- und Gartenbauer haben, häufig Gestaltungsziele, die mit herkömmlichen Sitzbänken nicht immer erreicht werden können, da z.B. gerade Stahlrohrbänke an ihre gestalterischen Grenzen stoßen.

Hier setzt die Erfindung ein, deren Ziel es ist, nicht nur robuste Sitzbänke zum Aufstellen im Freien bereitzustellen, sondern auch eine solche Gestaltung, die eine Variation des Erscheinungsbildes und Kombinationen mit weiteren Sitzbänken gleichen Systems möglich macht.

Mit einem Bausatz der eingangs bezeichneten Art wird diese Aufgabe gelöst dadurch daß der Sitzflächentragrahmen in Aufsicht im wesentlichen flach elliptisch ausgebildet ist und an den spitzen Enden der Ellipse mit separaten Befestigungsringkörpern zum Übergreifen der Standsäulen verbindbar ist, daß der Sitzflächentragrahmen wenigstens im Bereich der Befestigungsringkörper und die Befestigungsringkörper korrespondierend doppellagig ausgebildet sind, und daß eine Sitzflächenhalteplatte zum Eingriff in den Spalt zwischen den Doppellagen mit entsprechenden Befestigungsausnehmungen vorgesehen ist.

Mit einem derartigen Bausatz lassen sich optisch äußerst reizvolle Bänke erzeugen, da die Sitzfläche schiffchenähnlich zwischen den beiden Standsäulen positioniert ist. Die Gestaltungsart läßt es zu, alle Elemente aus äußerst robustem Material, z.B. aus Leichtmetallprofilen, Stahlprofilen od. dgl., zu erstellen, wobei aufgrund der Gestaltung eine Einschränkung auf bestimmte Materialien der Sitzfläche selbst nicht gegeben ist, hier können alle sich im Freien bewährte Materialien eingesetzt werden, z.B. gegen Verrottung geschütztes Holz, gitterförmige Sitzflächen u. dgl. mehr.

Weitere Ausgestaltungen der Erfindung ergeben sich aus den Unteransprüchen. te zum Eingriff in den Spalt zwischen den Doppellagen mit entsprechenden Befestigungsausnehmungen vorgesehen ist.

Eine zweckmäßige Gestaltungsmöglichkeit besteht darin, daß die Ringelemente über Klemmschrauben miteinander und mit der zwischengelegten Sitzflächenhalteplatte verbunden sind, wobei die Klemmschrauben eine Klemmschraubenkopfgestaltung aufweisen können, die ein Ausdrehen ohne Spezialwerkzeuge unmöglich macht, um Vandalismus vorzubeugen.

Eine besondere Gestaltung des Bausatzes kann erfindungsgemäß in Ausgestaltung darin bestehen, daß die Standsäulen zur Aufnahme der Befestigungsringe diese nach oben überragen, wobei wenigstens im überragenden Teil Leuchtkörper vorgesehen sind.

Erkennbar ist es damit möglich, jede im Freien aufgestellte erfindungsgemäße Sitzbank mit seitlichen, in den Standsäulen integrierten Leuchtkörpern zu versehen, um die Beleuchtung des die Sitzbank umgebenden Bereiches zu bewirken.

Die Rückenlehnen können an gewinkelten Klemmgabeln vorgesehen sein, wie dies die Erfindung in Ausgestaltung ebenfalls vorsieht, wobei ein Schenkel der Klemmgabeln sich zwischen die beiden Lagen des Sitzflächentragrahmens erstrecken und mit diesem verschraubt sind.

Eine besondere Gestaltungsmöglichkeit besteht darin, daß an einer Standsäule eine Mehrzahl von Sitzflächen in gerader, gekrümmter oder sternförmiger Anordnung festlegbar ist.

Ist beispielsweise die Sitzflächenhalteplatte im Bereich ihres Eingriffes zwischen dem doppellagigen Befestigungsringkörper in ihrer maximalen Ausdehnung als Viertelkreisausschnitt gestaltet, können an einer Standsäule sternförmig vier Sitzflächen befestigt werden, es können natürlich auch zwei in gerader oder im Winkel zueinander stehender Position befestigt werden oder drei Sitzflächen, etwa je in einem Abstand von 120°, dies ist lediglich abhängig von der Teilung der Befestigungsdurchgangsbohrungen, sei es im Befestigungsringkörper oder in der Sitzflächenhalteplatte.

Weitere Merkmale, Vorteile und Einzelheiten der Erfindung ergeben sich aufgrund der nachfolgenden Beschreibung sowie anhand der Zeichnung. Diese zeigt in
- Fig. 1: die räumliche Darstellung einer Sitzbank hergestellt mit einem erfindungsgemäßen Bausatz,
- Fig. 2: eine Aufsicht etwa gemäß Pfeil II in Fig. 1,
- Fig. 3: eine Seitenfrontansicht etwa gemäß Pfeil III in Fig. 1,
- Fig. 4: eine bogenförmige Gestaltung dreier nebeneinander angeordneter Sitzbänke,
- Fig. 5: eine sternförmige Anordnung dreier Sitzflächen,
- Fig. 6: den Kopfteil einer Standsäule mit angebundener Sitzfläche und Befestigungsringkörper in räumlicher Darstellung,
- Fig. 7: eine Seitenansicht dieses Ausschnittes,
- Fig. 8: eine Aufsicht auf diesen Ausschnitt etwa gemäß Pfeil VIII in Fig. 7,
- Fig. 9: als Phantomskizze die Befestigung einer Rückenflächenhalteklemmgabel am Sitzflächentragrahmen,
- Fig. 10: die Aufsicht in räumlicher Darstellung einer solchen Gabel,
- Fig. 11: eine Seitenansicht der Gabel im Befestigungsbereich sowie in
- Fig. 12: eine räumliche Darstellung einer Sitzflächenhalteplatte.

Der allgemein mit 1 bezeichnete Bausatz dient zur Erzeugung einer in Fig. 1 ebenfalls nur allgemein mit 2 bezeichneten Sitzbank. Dieser Bausatz 1 besteht im wesentlichen bei einer Sitzbank aus zwei Randsäulen, mit 3 bezeichnet, die im Bereich ihres oberen Endes eine Auflageschulter 4 bilden zur Auflage eines Befestigungsringkörpers 5, der wiederum zur Fixierung eines allgemein mit 6 bezeichneten Tragrahmens zur Aufnahme einer Sitzfläche 7 dient. An dem Sitzflächentragrahmen 6 können, wie dargestellt, Rückenlehnen 8 befestigt sein, im Beispiel des dargestellten Bausatzes mittels einer Klemmgabel 9.

Die Standsäulen 3 durchsetzen mit einem im Durchmesser etwas kleineren oberen Kopfteil 10 den Ringkörper 5, wobei das überragende Kopfteil 10 als Leuchtkörper ausgebildet sein kann.

Wie sich beispielsweise aus den Fig. 6 bis 8 und 12 ergibt, ist der Tragrahmen 6 für die Sitzfläche 7 doppellagig ausgebildet, dies gilt auch für den Befestigungsringkörper 5, so daß sich in beiden Fällen ein Spalt bildet, zwischen dem eine Sitzflächenhalteplatte 12, gesondert räumlich in Fig. 12 dargestellt, greifen kann. Diese Sitzflächenhalteplatte 12 weist einen Viertelkreisringabschnitt 12a auf mit Befestigungsbohrungen 13 zum Eingriff zwischen die beiden Ringscheiben des Befestigungsringkörpers 5 und einen Eingriffssteg 12b, der sich unter das Ende des Sitzflächentragrahmens 6 einlegt und dort fixiert werden kann.

Wie sich beispielsweise aus Fig. 8 ergibt, ist das Kreisringteil 12a als 90°-Bogen ausgebildet, so das an einer Standsäule 3 in diesem Beispiel bis zu vier Sitzflächenhalteplatten 12 befestigbar sind zur Anordnung der Sitzflächen in unterschiedlichen Winkeln zueinander, wie dies etwa in den Fig. 4 und 5 gesondert dargestellt ist.

Die Rückenlehnen 8 sind über in den Fig. 9 bis 11 etwas näher dargestellte Klemmgabeln 9 befestigt, die zwischen Ober- und Unterseite des Sitzflächentragrahmens 6 greifen und mit diesem mittels Schrauben 14 befestigt sind. Die Köpfe der Schrauben 14 können dabei so präpariert sein, daß sie ohne Spezialwerkzeuge nicht ausgeschraubt werden können, um Zerstörungen an den in der Regel im Freien aufgestellten Sitzbänken vorzubeugen.

Wie sich beispielsweise aus den Aufsichten gemäß Fig. 2 bzw. auch den räumlichen Darstellungen nach Fig. 1, 4 und 5 ergibt, ist die Sitzfläche 7 im dargestellten Beispiel einschließlich des Sitzflächentragrahmens 6 flach elliptisch ausgebildet, wobei die jeweiligen Standsäulen 3 an den spitzen Enden dieser Ellipsen angeordnet sind.

In Fig. 4 sind drei mit 1a bis 1c bezeichnete Sitzbänke wiedergegeben, die bogenförmig an vier Standsäulen eine Kette bildend befestigt sind, während in Fig. 5 drei Sitzbänke ld bis lf wiedergegeben sind, die sternförmig in einem Winkel von je 120° zueinander positioniert sind, ohne daß die Erfindung auf diese Anordnung beschränkt wäre. Es kann auch eine geradlinige Anordnung auch von mehr als drei Sitzbänken gewählt werden oder eine Kombination von stern-, geradlinigen- oder bogenförmigen Anordnungen u. dgl. mehr.

Die Standsäulen 3 bzw. ihre Kopfteile 10 können insgesamt als Leuchtkörper ausgebildet sein oder aber mit einem Beleuchtungsring, wie dies beispielsweise aus Fig. 7 ersichtlich ist. Dieser kurz unter einer Deckelhaube 15 positionierte Ring 16 kann aus transparentem lichtdurchlässigen Material bestehen und das Licht sowohl über die Sitzfläche wie auch über die Umgebung der Bank 1 verteilen. Natürlich können hier auch andere Leuchtkörper vorgesehen sein, ohne daß die Erfindung auf die dargestellte Art beschränkt wäre.

## Patentansprüche

1. Bausatz (1) zur Erzeugung einer Sitzbank, insbesondere zum Einsatz im Freien, mit zwei außenrandseitige Standsäulen (3), einen Tragrahmen (6) zur Aufnahme der Sitzfläche (7) und zur Befestigung von ggf. vorhandenen Rückenlehnen (8), **gekennzeichnet dadurch, daß** der Sitzenflächentragrahmen (6) in Aufsicht im wesentlichen flach elliptisch ausgebildet ist und an den spitzen Enden der Ellipse mit separaten Befestigungsringkörpern (5) zum Übergreifen der Standsäulen (3) verbindbar ist, daß der Sitzflächentragrahmen (6) wenigstens im Bereich der Befestigungsringkörper und die Befestigungsringkörper (5) korrespondierend doppellagig ausgebildet sind, und daß eine Sitzflächenhalteplatte (12) zum Eingriff in den Spalt zwischen den Doppellagen mit entsprechenden Befestigungsausnehmungen vorgesehen ist.

2. Bausatz nach Anspruch 1,
**dadurch gekennzeichnet,**
**daß** die Ringelemente (5) über Klemmschrauben miteinander und mit der zwischengelegten Sitzflächenhalteplatte (12) verbunden sind.

3. Bausatz nach Anspruch 1 oder 2,
**dadurch gekennzeichnet,**
**daß** die Standsäulen (3) zur Aufnahme der Befestigungsringe (5) diese nach oben überragen, wobei wenigstens im überragenden Teil Leuchtkörper (10 bzw. 16) vorgesehen sind.

4. Bausatz nach einem der vorangehenden Ansprüche,
**dadurch gekennzeichnet,**
**daß** die Rückenlehnen an gewinkelten Klemmgabeln (9) vorgesehen sind, wobei ein Schenkel der Klemmgabeln (9) sich zwischen die beiden Lagen des Sitzflächentragrahmens (6) erstrecken und mit diesem verschraubt sind.

5. Bausatz nach einem der vorangehenden Ansprüche,
**dadurch gekennzeichnet,**
**daß** an einer Standsäule (3) eine Mehrzahl von Sitzflächen (1a, 1b) bzw. (ld-lf) in gerader, gekrümmter oder sternförmiger Anordnung festlegbar ist (Fig. 4; Fig. 5).

## Claims

1. Kit (1) for producing a bench, particularly for use outdoors, with two upright columns (3) at the outer edge sides, and a support frame (6) for receiving the seat surface (7) and for the fastening of optionally present backrests (8), **characterised in that** the seat surface support frame (6) is constructed to be a substantially flat ellipse in plan view and is connectible at the pointed ends of the ellipse with separate annular fastening bodies (5) for engaging over the upright columns (3), that the seating surface support frame (6), at least in the region of the annular fastening bodies, and the annular fastening bodies (5) are constructed to be correspondingly double-layered and that a seating surface mounting plate (12) for engagement in the gap between the double layers by corresponding fastening recesses is provided.

2. Kit according to claim 1, **characterised in that** the annular elements (5) are connected by way of clamping screws with one another and with the interposed seating surface mounting plate (12).

3. Kit according to claim 1 or 2, **characterised in that** the upright columns (3) project, for receiving the fastening rings (5), above these, wherein lighting bodies (10 or 16) are provided at least in the projecting part.

4. Kit according to one of the preceding claims, **characterised in that** the backrests are provided at angled clamping forks (9), wherein a limb of the clamping forks (9) extends between the two layers of the seating surface support frame (6) and is screw-connected therewith.

5. Kit according to one of the preceding claims, **characterised in that** a plurality of seating surfaces (1a, 1b) or (1d-1f) can be fastened in straight, curved or star-shaped arrangement to an upright column (3) (Fig. 4; Fig. 5).

## Revendications

1. Ensemble de construction (1) pour un banc, en particulier pour utilisation en plein air, avec
deux colonnes d'appui (3) côté extérieur, un cadre porteur (6) pour la réception de la surface d'assise (7) et pour la fixation de dossiers (8) présents le cas échéant, **caractérisé en ce que** le cadre porteur de la surface d'assise (6) est de configuration essentiellement plate elliptique et aux extrémités pointues de l'ellipse, il peut être relié au moyen de corps annulaires séparés de fixation devant passer sur les colonnes d'appui (3), **en ce que** le cadre porteur de la surface d'assise (6), au moins dans la zone des corps annulaires de fixation et les corps annulaires de fixation sont de configuration à palier double correspondante et **en ce qu'**une plaque de retenue de la surface d'assise (12) est prévue pour s'insérer dans la fente entre les paliers doubles, avec des évidements correspondants de fixation.

2. Ensemble de construction selon la revendication 1, **caractérisé en ce que** les éléments annulaires (5) sont reliés ensemble et avec la plaque intermédiaire de retenue (12) de la surface d'assise au moyen de vis de serrage.

3. Ensemble de construction selon la revendication 1 ou 2, **caractérisé en ce que** les colonnes d'appui (3) pour la réception des bagues de fixation (5) dépassent de celle-ci vers le haut et au moins dans la partie qui dépasse sont prévus des ensembles d'éclairage (10) ou respectivement (16).

4. Ensemble de construction selon l'une quelconque des revendications précédentes, **caractérisé en ce que** les dossiers sont prévus sur des fourches (9) en angle et une branche des fourches (9) s'étend entre les deux paliers du cadre porteur de la surface d'assise (6) et y est vissée.

5. Ensemble de construction selon l'une quelconque des revendications précédentes, **caractérisé en ce qu'**à une colonne d'appui (3) peuvent être fixés un certain nombre de surfaces d'assise (1a,1b) ou respectivement (1d-1f) en un agencement droit, courbé ou en étoile (Fig. 4; Fig. 5).
